# EUROPÄISCHE PATENTSCHRIFT

(11) **EP 1 630 275 B1**
(45) Veröffentlichungstag und Bekanntmachung des Hinweises auf die Patenterteilung: **23.01.2008**
(21) Anmeldenummer: 04019465.6
(22) Anmeldetag: 17.08.2004
(51) Int. Cl.: D04B 35/02

(54) **Umhängenadel für eine Strickmaschine**
Transfer needle for a knitting machine
Aiguille de transfer pour une machine à tricoter

(43) Veröffentlichungstag der Anmeldung: 01.03.2006
(73) Patentinhaber: H. Stoll GmbH & Co. KG, 72760 Reutlingen (DE)
(72) Erfinder: Schmodde, Hermann, 72160 Horb (DE)
(74) Vertreter: Kohler Schmid Möbus

(56) Entgegenhaltungen:
- DE-A- 19 536 687
- GB-A- 463 496
- US-A- 4 646 542

## Beschreibung

Die Erfindung betrifft eine Umhängenadel für eine Strickmaschine mit den Merkmalen des Oberbegriffs des Anspruchs 1.

Für alle Umhängeverfahren von Nadel zu Nadel werden Umhängenadeln benötigt, bei denen sich an der Übergabeposition der Masche ein Freiraum befindet, in welchen der Haken der Übernahmenadel hindurch gleiten kann, um die Masche zu übernehmen.

Aus der US 4,646,542 ist eine Umhängenadel mit einer Umhängefeder bekannt, wobei die Umhängefeder längs am Nadelschaft anliegt, ohne eine mechanische Verbindung zu diesem zu haben oder durch diesen geführt zu werden. Die Umhängefeder wird seitlich durch den Nadelkanal und nach oben überhaupt nicht geführt. Die Umhängefeder ist durch einen Durchbruch im Nadelschaft geführt und wird bei einer Vortriebsbewegung mit der Spitze vom Nadelkörper abgespreizt. Da die Umhängefeder neben der Nadel liegt, müssen für die Nadeln mit diesen Umhängefedern spezielle breitere Nadelkanäle zur Verfügung gestellt werden. Nadeln mit solchen Umhängefedern können also nicht in Standard-Nadelbetten eingesetzt werden. Außerdem ist die Führung der Umhängefedern mangelhaft, wodurch es zu Störungen beim Maschenumhängen kommen kann.

Die GB 463,469 beschreibt zwei Arten von Umhängeplatinen, wobei die erste Art neben der Nadel im Nadelkanal liegt und einen Schaft aufweist, der gleich dick ist wie der Nadelschaft. Umhängeplatine und Nadel haben keine gegenseitige Verbindung, d. h. auch hier wird die Umhängeplatine nicht durch die Nadel geführt. Die Nadelkanäle müssen außerdem wieder doppelt so breit ausgeführt sein, wie für die Führung der Nadeln allein nötig wäre. Die zweite Art von Umhängeplatinen wird oberhalb des Nadelschafts gelagert, wodurch besonders tiefe Nadelkanäle nötig werden. Auch bei diesem Typ von Umhängeplatinen besteht keine Verbindung mit der Nadel und damit auch keine Führung durch diese.

Der Anmelder hat sich die Aufgabe gestellt, eine Umhängenadel mit einer Umhängefeder zu schaffen, welche im normalen Nadelkanal betrieben werden kann und ein sicheres Umhängen von Maschen gewährleistet.

Diese Aufgabe wird durch eine Umhängenadel einer Strickmaschine mit den Merkmalen des Anspruchs 1 gelöst. In der Umhängeposition ist die Umhängefeder so abgelenkt, dass sich zwischen ihr und dem Nadelhals der Umhängenadel ein Freiraum bildet, durch welchen der Haken der Übernahmenadel hindurch gleiten kann.

Die Lagerung und Führung der Umhängefeder erfolgt durch mindestens eine in Längsrichtung der Umhängenadel verlaufende Nut im Nadelkörper. Bevorzugt ist eine erste auf der einen Längsseite ausgebildete Nut vorgesehen, welche sich in einer auf der anderen Längsseite ausgebildeten zweiten Nut fortsetzt, welche sich wiederum in einer auf der ersten Längsseite ausgebildeten dritten Nut fortsetzt. Die Höhenfixierung erfährt die Umhängefeder durch die ersten beiden Längsnuten. Die seitliche Fixierung der Umhängefeder geschieht an ihrem Ende durch einen abgekröpften Bereich, welcher im Ruhezustand in der dritten Nut angeordnet ist.

Technisch einfach realisierte Mittel zur Ablenkung der Umhängefeder können durch eine Schräge hinter der Nadelbrust der Umhängenadel ausgebildet sein. Beim Verschieben der Umhängefeder aus ihrer Grundposition in ihre Umhängeposition wird die Nase der Umhängefeder vom Nadelkörper weggedrückt. Der Freiraum zum Eingriff einer Übernahmenadel entsteht zwischen dem Nadelkörper und der Umhängefeder bzw. vor der an der Nadelbrust der Umhängenadel anliegenden Masche. Daher wird der Freiraum vom seitlichen Maschenzug nicht beeinflusst.

Die Bewegung der Umhängefeder zwischen ihrer Grundposition und ihrer Umhängeposition lässt sich auf einfache Art und Weise über einen Fuß der Umhängefeder bewirken. Der Fuß kann mithilfe eines Strickschlosses bewegt werden.

Ein bevorzugtes Ausführungsbeispiel der Erfindung ist in der Zeichnung schematisch dargestellt und wird anhand der Figuren näher erläutert. Die Figuren zeigen im Einzelnen:
- **Fig. 1a)**: eine Umhängenadel in einer Seitenansicht;
- **Fig. 1b)**: die Umhängenadel in einer weiteren Seitenansicht;
- **Fig. 1c)**: einen Teilschnitt der Umhängenadel gemäß der Linie A-A in Figur 1;
- **Fig. 1d)**: einen Teilschnitt der Umhängenadel gemäß der Linie B-B in Figur 1;
- **Fig. 2a) bis 2i)**: das Umhängen einer Masche von einer Umhängenadel auf eine gegenüberliegende Umhängenadel.

Aus der **Fig. 1a)** ist ersichtlich, dass eine Umhängenadel **1** eine in einem Nadelkörper **11** geführte Umhängefeder **3** aufweist, welche in Längsrichtung des Nadelkörpers 11 aus ihrer Grundposition **GP** in der einen Richtung des Doppelpfeils **50** in ihre Umhängeposition **UP** und in der anderen Richtung wieder zurück in ihre Grundposition GP verschoben werden kann.

Ein Nadelhals **12,** ein Haken **13,** eine Zunge **14,** eine Nadelbrust **15** und eine Aussparung **16** der Umhängenadel 1 entsprechen weitgehend einer Umhängenadel mit einer bekannten starren Kastenumhängefeder.

Der Nadelkörper 11 ist entlang einer Längsseite mit einer Nut **17** versehen, welche hinsichtlich ihrer Tiefe und Höhe derart ausgebildet ist, dass sie für die Umhängefeder 3 die Führung und Gleitebene bildet.

An dem durch die Nadelbrust 15 gebildeten Ende des Nadelkörpers 11 hat die Nut 17 in ihrer vollen Höhe einen Durchbruch **19,** welcher zur Nadelbrust 15 hin mit einer Schräge **20** endet.

Eine Nut **18** verläuft von der Schräge 20 des Durchbruchs 19 in Richtung Nadelhals 12. Die Unterseite der Nut 18 liegt auf derselben Höhe wie die Unterseite der Nut 17. Die Höhe der Nut 18 richtet sich nach der Breite der Nase 32. Die Tiefe der Nut 18 entspricht mindestens der Dicke der Nase 32.

An einem von der Nadelbrust 15 entfernten Bereich hat die Nut 17 in ihrer vollen Höhe einen weiteren Durchbruch **19'.** Von dessen Ende in Richtung eines Nadelfußes **10** verläuft eine Nut **17'** in der Längsseite des Nadelkörpers 11, welche der Nut 17 gegenüber angeordnet ist. Die Nut 17' hat dieselbe Höhe und Tiefe wie die Nut 17. Die Umhängefeder 3 ist mit ihrem ebenen Bereich in der Nut 17 geführt und mit ihrer Abkröpfsektion **31** in der Nut 17'.

Die seitliche Fixierung der Umhängefeder 3 ist durch die Abkröpfsektion 31, welche in der Nut 17' gleitet, und durch die abgekröpfte Nase 32, welche in die Nut 18 greift, realisiert, da sich die Nuten 17' und 18 in der Längsseite des Nadelkörpers 11 befinden, welche der Nut 17 gegenüber liegt.

**Fig. 1b)** zeigt die Umhängenadel 1 in der Ansicht, dass der Großteil der Umhängefeder 3 und die Nut 17 sichtbar ist. Die Längsbewegung der Umhängefeder 3 in Richtung des Doppelpfeils 50 (Fig. 1 a) wird über einen Fuß **33** eingeleitet.

Gemäß **Fig. 1c)** befindet sich die Umhängefeder 3 in ihrer Grundposition. Die Abkröpfsektion 31 der Umhängefeder 3 geht durch den Durchbruch 19' und liegt in der Nut 17'. Die abgekröpfte Nase 32 geht durch den Durchbruch 19 und liegt in der Nut 18.

Gemäß **Fig. 1d)** befindet sich die Umhängefeder 3 in ihrer Umhängeposition. Bei der Bewegung aus der Grundposition in die Umhängeposition berührt die Außenseite der Umhängefeder 3 die Schräge 20 und wird dadurch aus ihrer Planlage ausgelenkt. In der Umhängeposition ist die Auslenkung so groß, dass sich zwischen der Nase 32 und dem Nadelhals 12 ein definierter Zwischenraum **A** ergibt.

Wird die Umhängefeder 3 wieder in die Grundposition verschoben, so legt sich die Nase 32 in die Nut 18 des Nadelhalses 12. Der Freiraum A wird wieder aufgehoben.

Gemäß **Fig. 2a)** befinden sich die Umhängenadel 1 - im Folgenden als Übergabenadel (ÜG) bezeichnet - und die identisch aufgebaute Umhängenadel **1' -** im Folgenden als Übernahmenadel (ÜN) bezeichnet - in der Grundstellung vor dem Umhängen einer Masche **6** zwischen gegenüberliegenden Nadelbetten. Die Darstellung ist schematisch und auf die Übergabenadel 1, die Übernahmenadel 1', die Masche 6, ein Gestrick **61** und eine Mittelachse **100** reduziert. Die Masche 6 befindet sich im Haken 13 der Übergabenadel 1. Die Umhängefeder 3 der Übergabenadel 1 und die Umhängefeder 3' der Übernahmenadel 1' sind in ihren Grundpositionen dargestellt. Während dem gesamten Ablauf des dargestellten Umhängeverfahrens bleibt die Umhängefeder 3' der Übernahmenadel 1' in der Grundposition.

Gemäß **Fig. 2b)** wird die Übergabenadel 1 in Richtung des Pfeils **60** in ihre größte Austriebsposition gebracht. Dabei führt die Masche 6 eine Gleitbewegung vom Nadelhaken 13 auf den Nadelhals 12 aus, bis sie an der Nadelbrust 15 anliegt. Ein Schenkel der Masche 6 liegt nun über der Nase 32 der Umhängefeder 3.

Gemäß **Fig. 2c)** sind die Positionen der Übergabenadel 1 und der Übernahmenadel 1' noch unverändert. Die Umhängefeder 3 der Übergabenadel 1 wird in Richtung des Pfeils **70** nun in ihre Umhängeposition bewegt. Durch diese Bewegung der Umhängefeder 3 hebt sich ihre Nase 32 vom Nadelhals 12 ab, sodass zwischen einer Naseninnenseite und dem Nadelhals 12 eine Öffnung entsteht, in welche ein Haken **13'** der Übernahmenadel 1' eintauchen kann. Die Öffnung zwischen der Nase 32 und dem Nadelhals 12 entsteht vor dem Schenkel der Masche 6. Daher kann ein seitlicher Maschenzug die Weite dieser Öffnung nicht verändern.

Gemäß **Fig. 2d)** wird die Übergabenadel 1 bei unveränderter Umhängefederposition in Richtung des Pfeils **65** in ihre Eintauchposition für die Übernahmenadel 1' bewegt. Die Übernahmenadel 1' bewegt sich in Richtung des Pfeils **80,** dabei wird ihr Haken 13' in die Öffnung zwischen der Nase 32 und dem Nadelhals 12 eingeführt.

Gemäß **Fig. 2e)** bewegt sich die Übergabenadel in Richtung des Pfeils 70 in ihre Übergabeposition, während die Umhängefederposition unverändert ist. Die Übernahmenadel 1' bewegt sich in Richtung des Pfeils 80 in ihre Übernahmeposition für die Masche 6. Die Übernahmenadel 1' gleitet zwischen der Nase 32 der Umhängefeder 3 und dem Nadelhals 12 hindurch und somit auch durch die Masche 6.

Gemäß **Fig. 2f)** befindet sich die Übergabenadel 1 in ihrer Übergabeposition und die Übernahmenadel 1' in ihrer äußersten Übernahmeposition.

Gemäß **Fig. 2g)** wird die Übergabenadel 1 bei unveränderter Umhängefederposition in Richtung des Pfeils 65 bewegt und die Übernahmenadel 1' in Richtung des Pfeils 85.

Gemäß **Fig. 2h)** ist die Umhängefeder 3 in Richtung des Pfeils 75 in ihre Grundposition bewegt. Die Übergabenadel 1 bewegt sich in Richtung des Pfeils 65. Die Übernahmenadel 1' hat die Masche 6 in ihrem Haken 13' und verändert ihre Position so lange nicht mehr, bis die Übergabenadel 1 in ihrer Grundstellung ist.

Gemäß **Fig. 2i)** befinden sich die Übergabenadel 1 und die Übernahmenadel 1' in ihrer Grundstellung. Die Masche 6 befindet sich im Haken 13' der Übernahmenadel, somit ist der Umhängevorgang gemäß der Erfindung abgeschlossen.

Im dargestellten Beispiel ist die Nadel 1 die Übergabenadel und die Nadel 1' die Übernahmenadel. Selbstverständlich kann die Nadel 1' die Übergabenadel sein und die Nadel 1 die Übernahmenadel, da beide Nadeln gleich gestaltet sind.

### Bezugszeichen:

- 1: Umhängenadel
- 1': Umhängenadel
- 3: Umhängefeder
- 6: Masche
- 10: Nadelfuß
- 11: Nadelkörper
- 12: Nadelhals
- 13: Haken
- 13': Haken
- 14: Zunge
- 15: Nadelbrust
- 16: Aussparung
- 17: Nut
- 17': Nut
- 18: Nut
- 19: Durchbruch
- 19': Durchbruch
- 20: Schräge
- 31: Abkröpfsektion
- 32: Nase
- 33: Fuß
- 50: Doppelpfeil
- 60: Pfeil
- 61: Gestrick
- 65: Pfeil
- 70: Pfeil
- 70: Pfeil
- 80: Pfeil
- 85: Pfeil
- 100: Mittelachse

## Patentansprüche

1. Umhängenadel (1, 1') für eine Strickmaschine, wobei die Umhängenadel (1, 1') eine Umhängefeder (3, 3') aufweist, wobei die Umhängefeder (3, 3') aus ihrer Grundposition in ihre Umhängeposition und wieder zurück in die Grundposition verschiebbar gelagert ist und dass Mittel (20) zur Ablenkung der Umhängefeder (3, 3') beim Verschieben aus ihrer Grundposition in ihre Umhängeposition zur Bildung eines Freiraums (A) zwischen der Umhängenadel (1, 1') und der Umhängefeder (3, 3') vorgesehen sind, **dadurch gekennzeichnet, dass** die Umhängefeder (3, 3') in mindestens einer in Längsrichtung der Umhängenadel (1, 1') verlaufenden Nut (17, 17', 18) in Nadelkörper (11) geführt ist, wobei der Nadelkörper (11) mindestens entlang einer Längsseite mit einer Nut (17) versehen ist, die hinsichtlich ihrer Tiefe und Höhe derart ausgebildet ist, dass sie für die Umhängefeder (3) die Führung und Gleitebene bildet.

2. Umhängenadel nach Anspruch 1, **dadurch gekennzeichnet, dass** eine erste auf der einen Längsseite eines Nadelkörpers (11) ausgebildete erste Nut (17') vorgesehen ist, welche sich in der auf der anderen Längsseite ausgebildeten zweiten Nut (17) fortsetzt, welche sich wiederum in einer auf der ersten Längsseite ausgebildeten dritten Nut (18) fortsetzt, wobei der Nadelkörper (11) zwischen dem Ende der ersten Nut (17') und dem Anfang der zweiten Nut (17) sowie zwischen dem Ende der zweiten Nut (17) und dem Anfang der dritten Nut (18) jeweils einen Durchbruch (19, 19') aufweist, und wobei eine entsprechend ausgebildete Umhängefeder (3, 3') in den Nuten (17, 17', 18) gelagert und durch die Durchbrüche (19, 19') hindurch geführt ist.

3. Umhängenadel nach Anspruch 2, **dadurch gekennzeichnet, dass** eine Abkröpfsektion (31) der Umhängefeder (3) in der ersten Nut (17') angeordnet ist.

4. Umhängenadel nach Anspruch 2, **dadurch gekennzeichnet, dass** eine Nase (32) der Umhängefeder (3) in der Grundposition in der dritten Nut (18) angeordnet ist.

5. Umhängenadel nach einem der vorhergehenden Ansprüche, **dadurch gekennzeichnet, dass** die Mittel zur Ablenkung durch eine Schräge (20) hinter der Nadelbrust (15) der Umhängenadel (1, 1') ausgebildet sind, welche beim Verschieben der Umhängefeder (3, 3') aus ihrer Grundposition in ihre Umhängeposition eine Nase (32) der Umhängefeder (3, 3') vom Nadelkörper (11) wegdrückt.

6. Umhängenadel nach einem der vorhergehenden Ansprüche, **dadurch gekennzeichnet, dass** die Umhängefeder (3, 3') einen Fuß zur Verschiebung der Umhängefeder (3, 3') zwischen ihrer Grundposition und ihrer Umhängeposition aufweist.

## Claims

1. Transfer needle (1, 1') for a knitting machine, the transfer needle (1, 1') having a transfer spring (3, 3'), said transfer spring (3, 3') being mounted so as to be displaceable from its home position into its transfer position and back into the home position again, and means (20) being provided for diverting the transfer spring (3, 3'), during displacement from its home position into its transfer position, to form a free space (A) between the transfer needle (1, 1') and the transfer spring (3, 3'), **characterised in that** the transfer spring (3, 3') is guided within at least one groove (17, 17', 18), running longitudinally relative to the transfer needle (1, 1'), in the needle shank (11), said needle shank (11) being provided with a groove (17) at least along a longitudinal side, which groove is so formed, in terms of its depth and height, that it forms the guidance and gliding surface for the transfer spring (3).

2. Transfer needle according to claim 1, **characterised in that** a first groove (17'), formed along one longitudinal side of a needle shank (11), is provided, continuing in the second groove (17) formed on the other longitudinal side, which in turn continues in a third groove (18) formed on the first longitudinal side, the needle shank (11) having apertures (19, 19'), respectively, one between the end of the first groove (17') and the beginning of the second groove (17) and one between the end of the second groove (17) and the beginning of the third groove (18), and a correspondingly formed transfer spring (3, 3') being mounted in the grooves (17,17', 18) and guided through the apertures (19, 19').

3. Transfer needle according to claim 2, **characterised in that** an offset section (31) of the transfer spring (3) is arranged in the first groove (17').

4. Transfer needle according to claim 2, **characterised in that** a tab (32) of the transfer spring (3) is arranged in the third groove (18) when in the home position.

5. Transfer needle according to any of the preceding claims, **characterised in that** the diversion means are formed by a bevel (20) behind the needle breast (15) of the transfer needle (1, 1'), which bevel pushes a tab (32) of the transfer spring (3, 3') away from the needle shank (11) during the displacement of the transfer spring (3, 3') from its home position to its transfer position.

6. Transfer needle according to any one of the preceding claims, **characterised in that** the transfer spring (3, 3') has a foot for the displacement of the transfer spring (3, 3') between its home position and its transfer position.

## Revendications

1. Aiguille (1, 1') de transfert pour une machine à tricoter, l'aiguille (1, 1') de transfert ayant un ressort (3, 3') de transfert, le ressort (3, 3') de transfert étant monté coulissant de sa position de base à sa position de transfert et pouvant revenir à la position de base et en ce qu'il est prévu des moyens (20) de déviation du ressort (3, 3') de transfert, lors du passage de sa position de base à sa position de transfert, pour former un espace (A) libre entre l'aiguille (1, 1') de transfert et le ressort (3, 3') de transfert, **caractérisée en ce que** le ressort (3, 3') de transfert est guidé dans au moins une rainure (17, 17', 18), s'étendant dans la direction longitudinale de l'aiguille (1, 1') de transfert, du corps (11) d'aiguille, le corps (11) d'aiguille étant doté au moins le long d'un côté longitudinal d'une rainure (17) dont la profondeur et la hauteur sont telles qu'elle forme le guidage et le plan de glissement du ressort (3) de transfert.

2. Aiguille de transfert suivant la revendication 1, **caractérisée en ce qu'**il est prévu une première rainure (17') qui est formée sur l'un des côtés longitudinaux d'un corps (11) d'aiguille et qui se poursuit en la deuxième rainure (17) qui est formée sur l'autre côté longitudinal et qui se poursuit à nouveau en une troisième rainure (18) formée sur le premier côté longitudinal, le corps (11) d'aiguille ayant, entre la fin de la première rainure (17') et le début de la deuxième rainure (17), ainsi qu'entre la fin de la deuxième rainure (17) et le début de la troisième rainure (18), respectivement une traversée (19, 19') et dans laquelle un ressort (3, 3') de transfert constitué de manière correspondante est monté dans les rainures (17, 17', 18) et est guidé dans les traversées (19, 19').

3. Aiguille de transfert suivant la revendication 2, **caractérisée en ce qu'**une section (31) coudée du ressort (3) de transfert est disposée dans la première rainure (17').

4. Aiguille de transfert suivant la revendication 2, **caractérisée en ce qu'**un bec du ressort (3) de transfert est, dans la position de base, disposé dans la troisième rainure (18).

5. Aiguille de transfert suivant l'une des revendications précédentes, **caractérisée en ce que** les moyens de déviation sont formés par une partie (20) inclinée derrière le front (15) de l'aiguille (1') de transfert, partie qui, lorsque le ressort (3, 3') de transfert passe de sa position de base à sa position de transfert, repousse un bec (32) du ressort (3, 3') de transfert en l'éloignant du corps (11) d'aiguille.

6. Aiguille de transfert suivant l'une des revendications précédentes, **caractérisée en ce que** le ressort (3, 3') de transfert a un pied pour déplacer le ressort (3, 3') de transfert entre sa position de base et sa position de transfert.
